# EUROPÄISCHE PATENTSCHRIFT

(11) **EP 4 072 746 B1**
(45) Veröffentlichungstag und Bekanntmachung des Hinweises auf die Patenterteilung: **09.04.2025**
(21) Anmeldenummer: 20820362.0
(22) Anmeldetag: 03.12.2020
(51) Int. Cl.: B21B 1/24, B21B 1/46, B21B 13/00

(54) **MODULARE WALZSTRASSE, INSBESONDERE WARMWALZSTRASSE, VORZUGSWEISE IN VERBINDUNG MIT EINER VORGESCHALTETEN GIESSEINRICHTUNG**
MODULAR ROLLING TRAIN, PARTICULARLY HOT ROLLING TRAIN, PREFERABLY IN CONJUNCTION WITH AN UPSTREAM CASTING FACILITY
TRAIN DE LAMINAGE MODULAIRE, EN PARTICULIER TRAIN DE LAMINAGE À CHAUD, DE PRÉFÉRENCE CONJOINTEMENT AVEC UNE INSTALLATION DE COULÉE EN AMONT

(30) Priorität: 11.12.2019 DE 102019219318; 15.05.2020 DE 102020206174
(43) Veröffentlichungstag der Anmeldung: 19.10.2022
(73) Patentinhaber: SMS group GmbH, 41069 Mönchengladbach (DE)
(72) Erfinder: ERARSLAN, Gokhan, 40237 Düsseldorf (DE); KREIKEMEIER, Jens, 57368 Lennestadt (DE); HAFER, Joachim, 57080 Siegen (DE); SPILL, Kerstin, 57250 Netphen (DE)
(74) Vertreter: Kross, Ulrich
(86) Internationale Anmeldenummer: PCT/EP2020/084376
(87) Internationale Veröffentlichungsnummer: WO 2021/115900

(56) Entgegenhaltungen:
- EP-A1- 2 943 296
- WO-A1-2011/015365
- DE-A1- 102008 029 581
- JIAN L ET AL: "MODERNISATION DU LAMINOIR A CHAUD DE SHAGANG EN CHINE//HOT STRIP MILL MODERNIZATION AT SHAGANG, CHINA", REVUE DE METALLURGIE- CAHIERS D'INFORMATIONS TECHNIQUES,, vol. 1100, no. 7/08, 1 July 2003 (2003-07-01), pages 713 - 727, XP001195813, ISSN: 0035-1563, DOI: 10.1051/METAL:2003103

## Beschreibung

### Gebiet:

Die Erfindung betrifft eine modulare Walzstraße, insbesondere eine Warmwalzstraße, vorzugsweise in Verbindung mit einer vorgeschalteten Gießeinrichtung, sowie ein Verfahren zum Betrieb einer modularen Walzstraße.

### Stand der Technik:

Mit Hilfe von Walzstraßen werden metallische Ausgangsprodukte umgeformt. Insbesondere in Warmwalzwerken werden Ausgangsprodukte aus einer Urformung auf eine Zwischen- oder Endabmessung im heißen Zustand umgeformt. Die Warmwalzstraßen können sich dazu beispielsweise direkt an eine Stranggießanlage anschließen. Typischerweise weist eine Warmwalzstraße einen Ausgleichs- bzw. Aufwärmofen zum Aufheizen und / oder Homogenisieren des Vorproduktes auf die gewünschte Umformtemperatur und weitere Aggregate auf. In Abhängigkeit von den zu erzeugenden Endprodukten z.B. dem Werkstoff, der Zielabmessung oder dem gewünschten Umformgrad werden diese Aggregate dann aufeinander abfolgend in einer Linie zu einer Walzstraße kombiniert fest aufgebaut. Typischerweise sind dies Walzgerüste, Transportstrecken, Kühleinrichtungen, Trenneinrichtungen, Heizeinrichtungen und / oder Oberflächenbehandlungseinrichtungen. Dadurch entsteht eine Walzstraße die nur mit hohem Aufwand angepasst werden kann.

Anlog gilt dies auch für Kaltwalzstraßen, wobei typischerweise die Temperaturen und / oder Umformung kleiner und die tolerierten Maß- bzw. Qualitätsabweichungen geringer sind.

Die WO 2011/015 365 A1 offenbart eine Walzstraße bei der das Einstellen einer werkstoffspezifische Temperaturführung für einen mikrolegierten Stahl durch das zusätzliche Einbringen von Öfen und / oder Kühleinrichtungen in die Durchlauflinie der Walzstraße erfolgt. Dadurch wird erreicht, dass die Walzstraße die für die Gefügeausbildung notwendigen Zeiten und Temperaturen einhalten kann.

Durch die fest vorgegebene Konfiguration der jeweiligen Walzstraße ist eine Optimierung des Herstellprozesses insbesondere vor dem Hintergrund einer steigenden Anforderung an die Fertigprodukte in Bezug auf Werkstoffeigenschaften und Qualität nur begrenzt möglich. Eine kurzfristige Anpassung der Walzstraße, die über die Einstellmöglichkeit eines einzelnen Aggregates hinausgeht, ist aber nicht möglich.

### Aufgabe der Erfindung:

Aufgabe der Erfindung ist es daher, eine Walzstraße dahingehend weiterzubilden, dass diese flexibel auf unterschiedliche Fertigprodukte, Prozessführungen, Abmessungen, Werkstoffe und / oder Qualitätsanforderungen angepasst werden kann.

### Erfindung:

Die Aufgabe der Erfindung wird gelöst durch eine modulare Walzstraße mit den Merkmalen des **Anspruchs 1** und ein Verfahren zum Betreiben einer modularen Walzstraße mit den Merkmalen des **Anspruchs** 14.

Eine Walzstraße ist in diskrete Einheiten (n) unterteilt und zumindest eine diskrete Einheit (n) weist zumindest zwei Module (m) auf. Zumindest ein Modul (m) der unterteilten diskreten Einheit (n) ist durch ein anderes Modul (m) mittels einer der diskreten Einheit (n) zugeordneten Transporteinrichtungen, vorzugsweise automatisch und / oder mit automatischen Mitteln, austauschbar. Durch die Einteilung der Walzstraße in diskrete Einheiten und die Unterteilung der diskreten Einheiten in Module wird eine Modularisierung der Walzstraße erreicht. Die diskreten Einheiten und / oder Module bilden dabei technische und / oder verfahrens- bzw. werkstofftechnische Einheiten, durch die bei einem Austausch die Walzstraße und damit die Prozessführung so optimiert und / oder angepasst werden kann, dass bestimmte Eigenschaften eines Fertigproduktes und / oder alternative bzw. neue Fertigprodukte erzeugt werden können. Dies beinhaltet auch eine Optimierung der Produktivität der Walzstraße, wenn z.B. der Austausch eines Ofenmoduls schneller erfolgen kann als die benötigte Zeit zur Anpassung der Prozessparameter des Ofens für ein geändertes Fertigprodukt.

Eine Basislänge, vorzugsweise 0,25 m bis 5 m, bevorzugt 0,25 m bis 1 m, ist zur Einteilung der Walzstraße in ein Längenraster vorhanden und die Abmaße zumindest einer diskreten Einheit und / oder eines Moduls der Walzstraße entsprechen einer Basislänge oder sind ganzzahlig Vielfache der Basislänge. Dies stellt eine einfache Möglichkeit zur Standardisierung der Einheiten bzw. Module dar. Auch wenn Teile der Walzstraße als konventionell fest installierte Aggregate aufgebaut sind, erleichtert diese Ausführung die Instandhaltung und ggf. einen Umbau der Walzstraße.

Durch den Austausch eines Moduls mittels einer der diskreten Einheit zugeordneten Transporteinrichtung kann der Austausch der Module gegeneinander schneller und unkomplizierter erfolgen, als wenn ein normaler Umbauprozess der Walzstraße stattfindet, wie z. B. in einem Wartungsstillstand. Der Austausch erfolgt vorzugsweise seitlich und im Wesentlichen senkrecht, besonders bevorzugt senkrecht, zur Längserstreckung der Durchlaufstrecke. Dies wird insbesondere durch eine systematische Standardisierung der verwendeten Module unterstützt. Bevorzugt dann, wenn der Austausch automatisch erfolgt, sollten die Schnittstellen der Module in Bezug auf Medienversorgung, Positionierung, Steuerung oder Regelung einheitliche Standards einhalten. Dies erleichtert auch den Ersatz von Modulen bei Wartungsmaßnahmen. Ein Austausch mit einem automatischen Mittel übernimmt vorzugsweise die wesentlichen Arbeitsschritte bei einem Austausch zweier Module und reduziert die manuelle Tätigkeit dabei.

Weiterhin ist eine übergeordnete Steuerung oder Regelung für die Warmwalzstraße und damit jeweils verbundene Steuerungen oder Regelungen für die vorhandenen diskreten Einheiten und / oder Module vorhanden und durch die übergeordnete Steuerung oder Regelung ist ein automatischer, Austausch von ungeeigneten Modulen durch für die Einhaltung der Produktionsparameter geeigneten Modulen veranlassbar. Die Modularisierung erhöht die Flexibilität sowie Komplexität einer Warmwalzstraße deutlich gegenüber eine dem Stand der Technik entsprechenden Warmwalzstraße. Eine entsprechende Steuerung oder Regelung vereinfacht die Anlagenführung und die gezielte Optimierung der Warmwalzstraße auf unterschiedliche Prozessführungen und / oder Fertigprodukte.

Bevorzugt wird zumindest eine unterteilte diskrete Einheit durch eine technische Anlage, insbesondere durch eine Vorwalzeinheit, eine Fertigwalzeinheit, wenigstens eine Transporteinheit und / oder wenigstens eine Wärmebehandlungseinheit der Walzstraße ausgebildet und ein Modul der unterteilten diskreten Einheit wird durch eine Baugruppe der technischen Einheit, vorzugsweise durch einen Walzensatz eines Vorwalzgerüsts, einen Walzensatz eines Fertigwalzgerüsts, einen Rollgang, einen gekapselter Rollgang, ein Ofenmodul, eine Kühlstrecke, eine Trennanlage, eine Oberflächenbehandlungsanlage und / oder Messeinrichtung ausgebildet. Durch einen Austausch einzelner oder mehrerer derartiger Module kann eine Anpassung an unterschiedliche Fertigprodukte besonders leicht erfolgen.

Weiterhin ist es bevorzugt, wenn die einer diskreten Einheit zugeordneten Module zumindest untereinander austauschbar sind. Bei dieser Ausführung ist es sogar möglich, dass unterschiedliche Module innerhalb der diskreten Einheit eingesetzt und dadurch unterschiedliche Prozessführungen realisiert werden können. Beispielsweise kann in einer mehrteiligen Ofeneinheit ein Ofenmodul durch eine Kühlstrecke oder einen Rollgang ersetzt werden. Dadurch, dass diese an unterschiedlichen Positionen als Ersatz und / oder innerhalb und / oder zusätzlich der Ofeneinheit eingesetzt werden kann, sind sehr unterschiedliche Wärmebehandlungsverläufe flexibel realisierbar.

In einer weiteren Ausführungsform sind zumindest bei zwei diskreten Einheiten untereinander Module mittels eines Transportvorganges zwischen den jeweils zugeordneten Transporteinrichtungen austauschbar. Dadurch können Module, die ähnliche Funktionen erfüllen, bei oder in unterschiedlichen diskreten Einheiten eingesetzt werden. Beispielsweise kann ein Rollgang sowohl zwischen den Walzgerüsten als auch im Bereich einer Ofeneinheit eingesetzt werden. Dadurch kann die Anzahl der vorgehaltenen Module reduziert werden und der Investitionsaufwand sinkt.

Idealerweise wird eine unterteilte diskrete Einheit durch eine Wärmebehandlungseinheit ausgebildet und zumindest ein Modul der Wärmebehandlungseinheit ist durch ein Ofen-, Rollgang-, gekapseltes Rollgang-, Kühlstrecken-, Oberflächenbehandlungs- und / oder Messstreckenmodul ausgebildet. Die gezielte Wärmebehandlung stellt einen wesentlichen Faktor für die Einstellung der Eigenschaften des Fertigproduktes dar. Durch eine verbesserte Anpassungsmöglichkeit der Linie können schnell neue Eigenschaften oder Optimierungen vorgenommen werden.

Zumindest ein Ofenmodul ist als Rollenherdofenmodul oder als Induktionsheizmodul ausgebildet. Durch den Austausch dieser Module können schnell bei der Wärmebehandlung ideale Temperaturführungen realisiert werden, die mit fest installierten Anlagen nicht in dieser Form und / oder Geschwindigkeit möglich sind oder geändert werden können.

Weiterhin ist es bevorzugt, wenn eine unterteilte diskrete Einheit durch eine Vorwalzeinheit ausgebildet wird und zumindest ein Modul der Vorwalzeinheit durch ein Vorwalzgerüst, vorzugsweise mit zwei angetriebenen Arbeitswalzen und / oder zwei Stützwalzen, ausgebildet ist. Insbesondere durch Anpassungen des Arbeitswalzensatzes mit einem Durchmesserunterschied von ≥ 6%, bevorzugt von ≥ 10% im Bereich der Vorwalzung kann schnell auf ein geändertes Gießprodukt oder Ausgangsprodukt reagiert werden.

Bevorzugt ist es, wenn eine unterteilte diskrete Einheit durch eine Fertigwalzeinheit ausgebildet wird und zumindest ein Modul der Fertigwalzeinheit durch ein Fertigwalzgerüst, vorzugsweise mit zwei angetriebenen Arbeitswalzen und / oder zwei Stützwalzen ausgebildet ist. Durch einen Austausch von Modulen in dieser Einheit kann insbesondere auf Werkstoffeigenschaften, Produkteigenschaften und / oder Qualitätsanforderungen reagiert werden. Beispielsweise können die vorhandenen Arbeitswalzen in einem Walzgerüst gegen Arbeitswalzen getauscht werden die einen Durchmesserunterschied von ≥ 6%, bevorzugt von ≥ 10% aufweisen. Bei den Walzgerüsten ist es ebenfalls von Vorteil, wenn Arbeits- und / oder Stützwalzen austauschbar sind. Weiterhin können auch Kühlstrecken, Rollgänge oder Heizeinrichtungen ausgetauscht werden.

Bevorzugt ist die Walzstraße eine Warmwalzstraße. Bei Warmwalzstraßen sind üblicherweise hohe Ofentemperaturen vorgesehen und ein Wechsel der Temperaturführung benötigt bei aus dem Stand der Technik bekannten Anlagen entsprechend viel Zeit. Durch beispielsweise einen Austausch eines heißen Ofenmoduls durch ein kälteres Modul kann die Temperaturkurve deutlich schneller an eine geänderte Vorgabe angepasst werden.

Durch eine der Warmwalzstraße bevorzugt vorgeschaltete Gießeinrichtung sind unterschiedliche Gießprodukte, vorzugsweise unterschiedliche Werkstoffe und / oder Abmessungen, erzeugbar und die Gießprodukte, insbesondere Dünnbrammen, Brammen oder Knüppel, sind im direkten Anschluss an den Gieß- und Erstarrungsprozess der Warmwalzstraße zuführbar. Direkt im hier verwendeten Sinne bedeutet, dass die Gießprodukte üblicherweise nicht auf Umgebungstemperatur abkühlen. Dies kann für bestimmte Werkstoffgruppen oder -arten aber notwendig sein. In diesem Fall sollte vorzugsweise eine Möglichkeit zur Aus- bzw. Einschleusung und gezielten Wärmebehandlung der Gießprodukte vorgesehen werden. Insbesondere bei der Warmumformung von Gießprodukten aus einem Kokillenguss mit großer Variabilität der Abmessungen und Werkstoffe kann eine Walzspaltanpassung vorteilhaft sein. Bei Gießprodukten aus dem Strangguss ist meist eine Optimierung in Bezug auf die Werkstoffe die wirkungsvollste.

Idealerweise ist die Gießeinrichtung eine Stranggießanlage und zum Abmessungswechsel des Gießproduktes ist die Kokille austauschbar. Durch den Wechsel der Kokille kann der Durchsatz der Stranggießanlage bei einer fixen Anzahl von Gießsträngen schnell variiert werden. Dadurch lassen sich Produktionsleistung und Qualität aufeinander anpassen, wobei auch die damit verbundene Warmwalzstraße durch den Austausch von Modulen angepasst werden kann.

Eine Stranggießeinrichtung mit auswechselbarer Kokille, eine Wärmebehandlungseinheit vor einer Vorwalzeinheit, eine Wärmebehandlungseinheit zwischen der Vorwalz- und Fertigwalzeinheit und nach der Fertigwalzeinheit ist vorhanden und die Wärmebehandlungseinheit zwischen Vorwalz- und Fertigwalzeinheit weist zumindest zwei Module auf. Dies entspricht im Grundaufbau einer üblichen Warmwalzstraße, die durch die erfindungsgemäße Modularisierung auf unterschiedliche Abmessungen und Werkstoffe flexibel anpassbar ist. Das Fertigprodukt ist hier bevorzugt ein Warmband bzw. eine Platine oder ein schwarzer Stab. Durch einen bevorzugten Tausch von Modulen, vorzugsweise der Module der Wärmebehandlungseinheit zwischen Vorwalz- und Fertigwalzeinheit, sowie mindestens einer der beiden Walzeinheiten ist die modulare Walzstraße auf unterschiedliche Werkstoffe und Abmessungen anpassbar.

Weiterhin wird die Aufgabe der Erfindung gelöst durch ein Verfahren zum Betrieb einer modularen Warmwalzstraße, vorzugsweise gemäß einem der Ansprüche 1 bis 14, mit den Merkmalen des **Anspruchs 15.** Bei einem gewünschten Format-, Eigenschafts- und / oder Werkstoffwechsel des Fertigproduktes wird die Prozessführung in der Warmwalzstraße auf Basis von vorgegebenen Produktionsparametern durch die folgenden Arbeitsschritte angepasst: Prüfen der in Durchlaufstrecke vorhandenen Module dahingehend, ob die Produktionsparameter durch Anpassung mindestens eines der Module, insbesondere Walzspaltanpassungen und / oder Kühlparameter, erreichbar sind. Austauschen, vorzugsweise automatischer Austausch, ungeeigneter Module durch für die Einhaltung der Produktionsparameter geeignete Module. Der Austausch ungeeigneter Module, insbesondere ein automatischer Austausch, ermöglicht eine Anpassung der Warmwalzstraße auf geänderte Anforderungen ohne das ein aufwändiger Umbau stattfinden muss. Durch einen Austausch von Modulen durch eine vorhandene Transporteinrichtung in Verbindung mit einem modularisierten und standardisierten Aufbau kann die notwendige Zeit zum Austausch so weit reduziert werden, dass ein Austausch eines Moduls keine wesentliche Betriebsunterbrechung bedeutet. Bevorzugt erfolgt dazu der Austausch von Modulen innerhalb von 90 min, mehr bevorzugt von 30 min, noch mehr bevorzugt von 10 min. Besonders bevorzugt erfolgt der Austausch seitlich zur Durchlaufstrecke, überaus bevorzugt seitlich und senkrecht zur Längserstreckung der Durchlaufstrecke.

Ein Austausch mittels einer Transporteinrichtung bedeutet im erfindungsgemäßen Sinne, dass durch eine begrenzte Anzahl von Arbeitsschritten ein Modul der Warmwalzstraße durch ein anderes ersetzt werden kann. Dazu werden zunächst beispielsweise Kupplungen zu benachbarten Modulen und / oder Verbindungsbauteilen gelöst. Anschließend wird das Modul durch eine horizontale und / oder vertikale Verschiebung herausbewegt und ein anderes Modul an diese Position gebracht. Die Medienversorgung sollte im Idealfall dabei bestehen bleiben. Dadurch können beispielsweise Ofentemperaturen oder -atmosphären erhalten bleiben. Dazu können die beiden Module lösbar an einer gemeinsamen Vorrichtung angebracht sein und der Austausch erfolgt über eine Querverschiebung auf einem Schienenaufbau. Das nicht in der Durchlaufstrecke befindliche Modul kann bei Bedarf dann von der Vorrichtung gelöst werden und durch ein anderes ersetzt werden. Dadurch erhöht sich die Flexibilität und Anpassbarkeit der Walzstraße im laufenden Betrieb deutlich.

Die bevorzugte übergeordnete Steuerung oder Regelung schlägt alternative Formate und / oder Werkstoffe vor, wenn keine zur Einhaltung der Produktionsparameter geeigneten Module austauschbar sind. Dadurch werden Fehlproduktionen vermieden und die Prozesssicherheit erhöht, insbesondere dann, wenn eine Vielzahl von unterschiedlichen Modulen vorrätig ist. Dieser alternative Vorschlag macht gleichermaßen Sinn mit Blick auf eine logische Produktionsplanung bei vorhandener als auch bei fehlender übergreifender Fertigungsplanung von Stahlwerk und Walzwerk.

Bevorzugt ist es, wenn die übergeordnete Steuerung oder Regelung für die Steuerung oder Regelung der Walzstraße, vorzugsweise Warmwalzstraße Prozessmodelle für diskrete Einheiten und / oder Module verwendet. Hierdurch vereinfacht sich die Optimierung der Prozessvorgaben und verbessert sich die Qualität des Fertigproduktes.

Die übergeordnete Steuerung oder Regelung tauscht idealerweise mit einer Fertigungsplanung Daten aus. Hierdurch können benötigte Module vor dem Austausch vorbereitet werden. Dadurch kann eine Produktionsunterbrechung und / oder Hochlaufkurve verkürzt werden. Beispielsweise kann ein Ofenmodul außerhalb der Linie auf eine Zieltemperatur aufgeheizt werden.

Die übergeordnete Steuerung oder Regelung optimiert in Verbindung mit einer Fertigungsplanung die Produktionsabfolgen in Bezug auf Werkstoff, Abmessung, Durchsatz und / oder Termin. Hierdurch kann die Anzahl von Austauschvorgängen auf ein notwendiges Minimum reduziert werden.

Der Beschreibung der Erfindung sind die folgenden drei Figuren beigefügt:
- Figur 1:: Anlagenschema Walzstraße
- Figur 2:: Anlagenschema Warmwalzstraße mit Stranggießanlage
- Figur 3:: Modulaustausch mit Transportvorrichtung am Beispiel eines Ofenmoduls
- Figur 4:: Arbeitsweise der übergeordneten Steuerungseinrichtung

Die Erfindung wird nachfolgend unter Bezugnahme auf die genannten Figuren in Form von Ausführungsbeispielen detailliert beschrieben. In allen Figuren sind gleiche technische Elemente mit gleichen Bezugszeichen bezeichnet.

*Figur 1* stellt ein Schema einer Walzstraße 1 mit einer Einteilung in diskrete Einheiten n mit n₁ bis nₓ dar. Einige der diskreten Einheiten n weisen zumindest eine Unterteilung in Module m mit m₁ bis m_{y} auf. In diesem Beispiel ist die Walzstraße 1 in die diskreten Einheiten Wärmebehandlungseinheit n₂, Vorwalzeinheit n₃, Fertigwalzeinheit n₄ sowie Transporteinheit n₅ aufgeteilt. Die diskreten Einheiten n₂ und n₃ weisen in diesem Beispiel austauschbare Module m auf. Der Austausch der Module erfolgt mittels einer der diskreten Einheit zugeordneten Transporteinrichtung T.

*Figur 2* zeigt eine schematische Darstellung einer Warmwalzstraße 1 für ein metallisches Flachprodukt mit einer vorgeschalteten Stranggießanlage 6. Die Stranggießanlage 6 besteht aus mindestens einer diskreten Einheit n₆, die Warmwalzstraße 1 weist als diskrete Einheiten n eine Vorwärmeinheit n₂₁, eine Vorwalzeinheit n₃, eine Zwischenerwärmungseinheit n₂₂ eine Fertigwalzeinheit n₄ eine Transporteinheit n₅ sowie eine Aufwickeleinheit n₈, sowie diverse Trenneinheiten n₇ auf. Die Walzstraße 1 kann weitere Einheiten, wie z.B. Zunderwäscher, eventuelle Induktionsheizeinrichtungen etc. zusätzlich zu den in der Figur dargestellten Modulen bzw. Einheiten aufweisen.

Die diskrete Einheit n₆ der Stranggießanlage 6 weist in diesem Ausführungsbeispiel ein austauschbares Modul m in Form der Kokille auf. Die Kokille m_{6.1} als Modul m der Stranggießanlage 6 kann dabei trichterförmig ausgeführt sein. Alternativ steht eine parallele Kokillenform m_{6.2} als Austauschmodul zur Verfügung. Mit einer trichterförmigen Kokille kann bereits im Erstarrungsvorgang eine Dickenverjüngung vorgenommen werden. Sie eignet sich besonders für Gießdicken im Bereich von 100 mm bis 130 mm. Mit einer parallelen Kokille m_{6.2} lässt sich eine besonders schnelle Erstarrung, sowie eine große Gießdicke realisieren. Sie kann für größere Gießdicken von beispielsweise 150 mm, sowie bevorzugt für die Herstellung von peritektischen Werkstoffen und Röhrenstählen eingesetzt werden.

Im vorliegenden Ausführungsbeispiel, gemäß *Figur 2**,* ist die Vorwärmeinheit n₂₁ als nicht-modulare diskrete Einheit n ausgeführt. Erfindungsgemäß könnte diese jedoch durch eine diskrete Einheit mit zumindest einem austauschbaren Modul ersetzt werden. So könnten vergleichbare Module m mit der später beschriebenen Zwischenerwärmungseinheit m₂₂ austauschbar sein.

Die Vorwalzeinheit n₃ ist in diesem Ausführungsbeispiel als zweigerüstige Vorwalzstraße in 4-Walzenbauweise mit angetriebenen Arbeitswalzen ausgeführt. Die Gerüstanzahl kann üblicherweise zwischen 1 bis 3 variieren Die austauschbaren Module m sind in diesem Beispiel die Arbeitswalzensätze m_{3.1} und m_{3.2} die unterschiedliche Durchmesserbereiche aufweisen. Die Arbeitswalzendurchmesserbereiche zwischen den beiden Walzensätzen unterscheiden sich über den üblichen Abschliffbereich einer Arbeitswalze von etwa 10 % hinaus und erlauben es veränderte Umformbedingungen einzustellen. Beispielsweise kann ein Arbeitswalzenmodul m_{3.1} einen Durchmesserbereich von 1050 mm bis 950 mm aufweisen und wird zum Vorwalzen von großen Gießdicken bis 150 mm eingesetzt. Das austauschbare Arbeitswalzenmodul m_{3.2} kann beispielsweise einen Durchmesserbereich von 950 mm bis 850 mm aufweisen. Der Modulaustausch in Form eines Arbeitswalzensatzes gegen einen anderen Arbeitswalzensatz mit einem anderen Arbeitswalzendurchmesserbereich erzeugt eine Walzspaltanpassung. im Sinne der Erfindung. Der Modulaustausch der Arbeitswalzensätze m_{3.1}, m_{3.2} erfolgt durch eine Transporteinrichtung T in Form einer Arbeitswalzenwechselvorrichtung, die die zu wechselnden Arbeitswalzen aus dem Gerüst entfernt und die Austauschwalzen einbringt.

Am aufgeführten Beispiel der der Arbeitswalzendurchmesserbereiche der Arbeitswalzensätze m_{3.1} und m_{3.2} wird deutlich, dass Übereinstimmungen von Abmessungsbereichen möglich sind. Diese sind durchaus beabsichtigt, da sie eine vollständige und umfassende Abdeckung von technologisch sinnvollen Produktionsmöglichkeiten bietet und somit zur Verbesserung der Flexibilität der Produktion beiträgt.

Die Zwischenerwärmungseinheit n₂₂ ist in diesem Ausführungsbeispiel in Form einer diskreten Einheit mit einem fixen Anteil und vier Modulen m_{22.1}, M_{22.2}, m_{22.4} und m_{22.5} ausgeführt. Die zwei Module m_{22.1} und m_{22.2} sind als individuelle Rollenherdofenmodule ausgeführt und entlang der Durchlaufstrecke D hintereinander angeordnet. Darüber hinaus stehen die Module m_{22.4} und m_{22.5} in Form von offenen Rollgängen als Austauschmodule zur Verfügung. Durch Austausch des Moduls m_{22.1} gegen das Austauschmodule m_{22.4} und / oder durch Austausch des Moduls m_{22.2} gegen das Austauschmodul m_{22.5} entsteht eine Teillänge der Zwischenerwärmungseinheit n₂₂ aus einem offenen Rollgang wo das Vorband einer entsprechenden Kühlung ausgesetzt ist.

Andere Modulzusammensetzungen sind hierdurch ebenfalls denkbar. So kann die Modulanzahl entlang der Durchlaufstrecke D von m_{22.1} bis m_{22.x} beliebig groß gewählt sein, gleiches gilt für die Anzahl und / oder Art der Austauschmodule. So kann in einer nicht dargestellten Variante ein einzelnes in der Durchlaufstrecke (D) verbautes Rollenherdofenmodul m_{22.1} gegen ein einzelnes offenes Rollgangsmodul m_{22.4} oder alternativ gegen eine gekapseltes Rollgangsmodul m_{22.6} oder alternativ eine Kühlstrecke m_{22.7} etc. ausgetauscht werden. Als Transporteinrichtung T kann ein Hallenkran zum Einsatz kommen, bevorzugt sind automatisierbare Ausführungsformen, wie sie in *Figur* 3 näher beschrieben sind.

Die Fertigwalzeinheit n₄ des vorliegenden Ausführungsbeispiels ist als nicht-modulare diskrete Einheit ausgeführt. Im Ausführungsbeispiel ist die Fertigwalzeinheit n₄ als eine 6-gerüstige Fertigwalzstraße in 4-Walzenbauweise mit angetriebenen Arbeitswalzen ausgeführt. Die Fertigwalzanlage n₄ kann in einer nicht gezeigten Alternative auch als modulare diskrete Einheit ausgebildet sein. Dann bieten sich dem Prinzip der Vorwalzeinheit n₃ folgend Austauschmodule mit unterschiedlichen Arbeitswalzendurchmessern oder Kühleinrichtungen an, es können jedoch auch andere Austauschmodule in Form von Zwischengerüsteinrichtungen, wie Richtaggregaten, zusätzlichen Kühleinrichtungen und/oder Zwischengerüstheizeinrichtungen vorgesehen werden.

Die Walzstraße 1 weist weiterhin eine Transporteinheit n₅, im Ausführungsbeispiel mit einem integrierten Kühlstreckenmodul m_{5.4}, sowie eine Aufwickeleinheit n₈ auf. Die verschiedenen möglichen Ausführungsformen des Kühlstreckenmoduls m_{5.4} und der Aufwickeleinheit n₈ sind dem Fachmann aus dem Stand der Technik bekannt.

Die gezeigte Steuereinrichtung C ist hier signaltechnisch mit denjenigen diskreten Einheiten n verbunden, die Module m aufweisen. In der dargestellten Walzstraße 1 sind das die Stranggießanlage 6 mit den Modulen m_{6.1} und m_{6.2}, die Vorwalzeinheit n₃ mit den Modulen m_{3.1} und m_{3.2}, sowie die Zwischenerwärmungseinheit n₂₂ mit den Modulen m_{22.1}, m_{22.2}, m_{22.4} und m_{22.5}.

Die *Figur 3a* und *Figur 3b* zeigen schematisch den Austausch eines Moduls m mit einer Transporteinrichtung T am Beispiel einer Zwischenerwärmungseinheit n₂₂, sowie einer Transporteinheit n₅ in Seitenansicht (*Figur 3a*) und Draufsicht (*Figur 3*b). In der Figur 3 sind verschiedene Transporteinrichtungen T und Ausführungen zu Beispielszwecken miteinander kombiniert dargestellt.

Die Zwischenerwärmungseinheit n₂₂ besteht aus drei in der Durchlaufstrecke D hintereinander angeordneten Modulen m_{22.1}, m_{22.2} und m_{22.3}, die als Rollenherdofenmodule ausgeführt sind. Jedes der Module m ist auf einem der Transporteinrichtungen T zugehörigen Schienensystem S1 gelagert, welches sich quer zur Durchlaufstrecke in Richtung des Doppelpfeils P1 erstreckt und auf dem das in die Durchlaufstrecke hinein, bzw. heraus bewegbare Modul m transportiert werden kann. In der Draufsicht ist diese Schienensystem strichpunktiert dargestellt. In einer benachbarten Position zur Durchlaufrichtung sind zwei Austauschmodule gelagert, im vorliegenden Fall sind ein offener Rollgang m_{22.4} und ein gekapselter Rollgang m_{22.6} parallel zur Durchlaufstrecke D positioniert.

In einer Ausführungsvariante kann das Rollenherdofenmodul m_{22.3} zeitgleich, durch einen verbundenen Arbeitsgang, auf einfache teil- oder vollautomatisierte Weise mit dem offenen Rollgangmodul m_{22.4} ausgetauscht werden. Dazu kuppelt der Zylinder T₁, als weiterer Bestandteil der Transporteinrichtung T an das Rollgangmodul m_{22.4} an und die beiden Module werden gemeinsam senkrecht zur Durchlaufstrecke D verschoben, so dass das Rollgangmodul m_{22.4} nunmehr in der Durchlaufstrecke positioniert ist.

In einer weitere Ausführungsvariante, die am Beispiel des mittleren Rollenherdofenmoduls m_{22.2} dargestellt ist, kann wahlweise das Modul m_{22.4} oder das Modul m_{22.6} als Austauschmodul eingesetzt werden. Für diese Ausführungsvariante muss ein zweites zur Transporteinrichtung T gehörendes Schienensystem S2 parallel zur Durchlaufstrecke D vorgesehen werden, welches durch eine Doppellinie mit ganzer und gestrichelter Linie in Richtung des Pfeils P2 verläuft. Für einen Austausch des Rollenherdofenmoduls m_{22.2} muss die Position auf dem zweiten Schienensystem S2 quer zur Durchlaufstrecke D zunächst unbelegt sein. Durch eine zur Transporteinrichtung T gehörende Antriebseinrichtung T₂, in dieser Variante als Motor mit Ritzel und Zahnstange wird das Rollenherdofenmodul m_{22.2} aus der Durchlaufstrecke D heraus auf die Achse der Transportstrecke in Richtung des Pfeils P2 transportiert und anschließend auf dem Schienensatz S2 verschoben. Soll das gekapselte Rollgangmodul m_{22.6} in die Durchlaufstrecke D eingebracht werden, so werden die auf dem Schienensatz S2 befindlichen Module m so bewegt, dass das Modul m_{22.6} vor dem Schienensystem der Transporteinrichtung des mittleren Moduls liegt und anschließend in die Durchlaufstrecke D transportiert werden kann. Das Rollenherdofenmodul m_{22.1} kann gleichermaßen ausgetauscht werden.

Der Austausch von Modulen m zwischen zwei diskreten Einheiten n ist mit Blick auf die Transporteinheit n₅ dargestellt. Die Transporteinheit n₅ weist zwei Rollgangmodule m_{5.1} und m_{5.2} auf, die über zugeordnete Transporteinrichtungen T auf den Schienen S3 verschoben werden können. Die Transportmöglichkeiten entsprechen denen der Beschreibung zur Zwischenerwärmungseinheit n₂₂. Der Transporteinheit n₅ ist ein zusätzliches induktives Heizmodul m_{5.3} zugeordnet. Das Rollgangmodul m_{5.2} kann nach der zuvor beschriebenen Methode beispielsweise aus Reparaturgründen gegen der Zwischenerwärmungseinheit n₂₂ zugeordnete Rollgangmodul m_{22.4} ausgetauscht werden. Die Positionierung und die Verschiebung in Richtung der Pfeile P1 und P2 erfolgt wie bereits beschrieben. Gleichermaßen kann das der Transporteinheit m₅ zugeordnete induktive Heizmodul m_{5.3} innerhalb der Transporteinheit n₅ das Rollgangmodul m_{5.1} ersetzen und damit die Gesamtheizleistung erhöhen, alternativ kann es bei Bedarf an eine beliebige Position innerhalb der Zwischenerwärmungseinheit n₂₂ eingebracht werden. Der Austausch von Modulen m zwischen zwei unterschiedlichen diskreten Einheiten n kann somit die Flexibilität der gesamten Anlage zusätzlich erweitern.

Die *Figur* 4 zeigt ein Ausführungsbeispiel zur Arbeitsweise einer übergeordneten Steuerung C. Die Steuerungseinheit C erhält Daten über das herzustellende Zielprodukt hinsichtlich der Legierung, der Abmessung und der metallurgischen Eigenschaften. Darüber hinaus muss der Steuerungseinheit C die aktuelle Zusammensetzung aller diskreten Einheiten n₁ bis nₓ mit ihren Modulen m₁ bis m_{y} in der Durchlaufstrecke D und den Austauschmodulen bekannt sein. Aus dieser Zusammenstellung ergibt sich eine aktuelle Anlagenkonfiguration. Im nächsten Schritt wird ermittelt, ob die Herstellung des Zielprodukts mit der aktuellen Zusammenstellung aller diskreten Einheiten n mit ihren Modulen m in der Durchlaufstrecke D möglich ist. Dazu stellt die Steuerungseinheit umfangreiche Berechnungen an. Sinnvoll ist es, wenn die Steuereinrichtung für die Berechnungen mit weiteren Berechnungssystemen verknüpft ist oder Daten austauschen kann. Eine Verknüpfung mit einem Gießmodell oder einem Stichplanrechner kann die für die Entscheidung notwendige Berechnung unterstützen und vereinfachen. Weitere Verknüpfungen zu einem Kühlmodell, einem Profil- und Planheitsmodell, einer Energieverbrauchsrechnung, z.B. auf Basis eines Modells sowie weitere Modelle können vorgesehen sein.

Bejaht das Ergebnis der Berechnung, dass eine Herstellung des Zielprodukts bei der aktuellen Anlagenkonfiguration möglich ist, so wird die Herstellung eingeleitet. Wird die Herstellbarkeit verneint, fragt die Steuerungseinheit, ob ein alternatives Zielprodukt hergestellt werden soll.

Wird dies bejaht, wird ein geändertes Zielprodukt gesetzt. Durch das Setzen eines neuen Zielproduktes kann selbst ein kurzer Stillstand für einen notwendigen Modulaustausch zugunsten einer erhöhten Produktivität vermieden werden und Produkte, die auf einer einheitlichen Anlagenzusammenstellung aller diskreten Einheiten hergestellt werden können, können als Sequenz hergestellt werden. Aus diesem Grunde ist es hilfreich das Setzen des neuen Zielprodukts mit einem Produktionsplanungssystem oder einer Produktionsleitplanung zu verknüpfen. Die Verknüpfung mit einer Wartungsplanung, die beispielweise regelmäßige Intervalle zum Walzenwechsel oder Kokillenwechsel vorsieht kann zusätzlich auf diese Entscheidung einwirken.

Wird die Herstellung eines alternativen Zielproduktes abgelehnt, so ermittelt die Steuerungseinheit die notwendige Zusammenstellung der Module m, in Verbindung mit der Zusammenstellung aller diskreten Einheiten n in der Durchlaufstrecke. Im darauffolgenden Schritt wird der notwendige Austausch derjenigen Module m eingeleitet, deren Austausch notwendig ist, um die erforderliche Zusammenstellung zu erreichen. Damit steht eine neue aktualisierte Zusammenstellung aller diskreten Einheiten n mit Modulen m in der Durchlaufstrecke D bereit zur Herstellung des Zielprodukts. Eine veränderte Anlagenkonfiguration liegt vor und die Herstellung kann eingeleitet werden.

Optional kann die Steuerung noch zusätzlich einen Wechsel eines Betriebsmodus zur Herstellung eines Zielprodukts einbinden. Dies ist in *Figur 4* mit den gestrichelten zusätzlichen Abfragen und Vorgaben dargestellt. Der Betrieb einer Warmwalzanlage 1 in verschiedenen Betriebsmodi erhöht deren Flexibilität und deren Produktionsspektrum. Betriebsmodi von Endlosfertigung bis zum Batchbetrieb, sowie diverser Zwischenformen sind dem Fachmann aus dem Stand der Technik bekannt und werden hier nicht weiter ausführlich beschreiben. In Verbindung mit dem modularen Aufbau der Warmwalzstraße 1 kann bei Verfügbarkeit mehrerer Betriebsmodi eine noch höhere Flexibilität und ein noch größeres Produktionsspektrum erreicht werden.

Für die Betriebsweise der Steuerung muss der aktuelle Betriebsmodus bekannt sein. Wird die Frage nach der Herstellung eines alternativen Zielprodukts verneint, wird in der Folge ermittelt, ob sich das vorgesehene Zielprodukt durch einen anderen Betriebsmodus herstellen lässt. Dazu stellt die Steuerung diverse Berechnungen an, die durch die bereits aufgeführten Modelle etc. unterstützt werden können. Wird die Frage bejaht, so wird der Betriebsmodus geändert und die Herstellung des Zielprodukts dadurch ermöglicht. Wird die Frage verneint, so wird der übliche Folgeschritt zur Ermittlung der notwendigen Zusammenstellung der Module m eingeleitet.

Die Steuereinrichtung C kann online mit der Warmwalzstraße 1 und / oder Stranggießanlage 6 signaltechnisch verbunden sein. Sie kann aber auch offline arbeiten. Der Offline-Betrieb kann Produktionsfolgen simulieren und damit eine Vorabplanung der Produktion voroptimieren.

Mit der Gesamtbetrachtung der Warmwalzanlage , ihrer Unterteilung in diskrete Einheiten n, von denen mindestens eines mehrere Module m aufweist erfolgt ein Schritt von einer punktuellen Betrachtung von Einzelaggregaten weg hin zu einem Gesamtsystem bestehend aus verbundenen Einheiten n mit Modulen m. Die Zusammenstellung der Module m in Verbindung mit der Summe der diskreten Einheiten n innerhalb der Durchlaufstrecke D, aber auch als zur Verfügung stehenden Austauschmodule erlauben es, die gesamte Warmwalzanlage hinsichtlich ihrer Flexibilität und ihres möglichen Produktionsspektrums zu erweitern.

**Tabelle 1: Bezugszeichen**

| Nummer | Beschreibung |
|---|---|
| 1 | Walzanlage |
| 6 | Stranggießanlage |
| C | Übergeordnete Steuerung |
| D | Durchlaufstrecke |
| m | Modul |
| m_{22.1} | Rollenherdofenmodul |
| m_{22.2} | Rollenherdofenmodul |
| m_{22.3} | Rollenherdofenmodul |
| m_{22.4} | Offenes Rollgangmodul |
| m_{22.5} | Offenes Rollgangmodul |
| m_{22.6} | Gekapseltes Rollgangmodul |
| m_{22.7} | Kühlstreckenmodul |
| m_{3.1} | Erster Arbeitswalzensatz als Modul der Vorwalzeinheit |
| m_{3.2} | Zweite Arbeitswalzensatz als Modul der Vorwalzeinheit |
| m_{5.1} | Rollgangmodul |
| m_{5.2} | Rollgangmodul |
| m_{5.3} | Induktives Heizmodul |
| m_{5.4} | Kühlstreckenmodul |
| m_{6.1} | Trichterförmige Kokillenform als erstes Modul der Stranggießanlage |
| m_{6.2} | Parallele Kokillenform als zweites Modul der Stranggießanlage |
| m_{y} | Modul y |
| N | Diskrete Einheit |
| n₁ | Erste diskrete Einheit als Transporteinheit |
| n₂ | Wärmebehandlungseinheit |
| n₂ | Zweite diskrete Einheit als |
| n₂₁ | Vorwärmeinheit |
| n₂₂ | Zwischenerwärmungseinheit |
| n₂₃ | Antriebseinrichtung |
| n₂₄ | Antriebseinrichtung |
| n₃ | Vorwalzeinheit |
| n₃ | Vorwalzeinheit |
| n₄ | Fertigwalzeinheit |
| n₄ | Fertigwalzeinheit |
| n₅ | Transporteinheit |
| n₇ | Trenneinheit |
| nₓ | Diskrete Einheit x |
| P1 | Richtungspfeil |
| P2 | Richtungspfeil |
| S1 | Schienen |
| S2 | Schienen |
| S3 | Schienen |
| T | Transporteinrichtung |
| T₁ | Zylinder |
| T2 | Antriebseinheit |

## Patentansprüche

1. **Modulare Walzstraße,** insbesondere eine Warmwalzstraße, bevorzugt in Verbindung mit einer vorgeschalteten Gießeinrichtung, aufweisend zumindest eine Wärmebehandlungseinheit, eine Vorwalzeinheit eine Fertigwalzeinheit und eine Transporteinheit zum Umformen eines metallischen Ausgangsproduktes zu einem Fertigprodukt entlang einer Durchlaufstrecke des Ausgangsproduktes durch die Walzstraße, wobei
- die Walzstraße entlang der Durchlaufstrecke in diskrete Einheiten (n) unterteilt ist; und
- zumindest eine diskrete Einheit (n) mindestens zwei Module (m) aufweist,
**dadurch gekennzeichnet, dass**
- zumindest ein Modul (m) der unterteilten diskreten Einheit (n) durch ein anderes Modul (m) mittels einer der diskreten Einheit (n) zugeordneten Transporteinrichtung (T) automatisch und / oder mit automatischen Mitteln austauschbar ist; und
- eine Basislänge, vorzugsweise 0,25 m bis 5 m, noch mehr bevorzugt 0,25 m bis 1 m, zur Einteilung der Walzstraße in ein Längenraster vorhanden ist, und
- die Abmaße der diskreten Einheit (n) und / oder eines Moduls (m) der Walzstraße (1) ganzzahlig Vielfache der Basislänge sind
- eine übergeordnete Steuerung oder Regelung (C) für die Walzstraße (1) und damit jeweils verbundene Steuerungen oder Regelungen für die vorhandenen diskreten Einheiten (n) und / oder Module (m) vorhanden ist, und
- durch die übergeordnete Steuerung oder Regelung (C) ein automatischer Austausch von ungeeigneten Modulen (m) durch für die Einhaltung der Produktionsparameter geeigneten Modulen (m)veranlassbar.

2. Modulare Walzstraße nach Anspruch 1,
**dadurch gekennzeichnet, dass**
- zumindest eine unterteilte diskrete Einheit (n) durch eine technische Anlage, insbesondere durch eine Vorwalzeinheit, eine Fertigwalzeinheit, wenigstens eine Transporteinheit und / oder wenigstens eine Wärmebehandlungseinheit der Walzstraße (1) ausgebildet wird, und
- ein Modul (m) der unterteilten diskreten Einheit (n) durch eine Baugruppe der technischen Einheit, vorzugsweise durch einen Walzensatz eines Vorwalzgerüsts, einen Walzensatz eines Fertigwalzgerüsts, einen Rollgang, einen gekapselter Rollgang, ein Ofenmodul, eine Kühlstrecke, eine Trennanlage, eine Oberflächenbehandlungsanlage und / oder eine Messeinrichtung ausgebildet wird.

3. Modulare Walzstraße nach einem der vorangegangenen Ansprüche,
**dadurch gekennzeichnet, dass**
die einer diskreten Einheit (n) zugeordneten Module (m) zumindest untereinander austauschbar sind.

4. Modulare Walzstraße nach einem der vorangegangenen Ansprüche,
**dadurch gekennzeichnet, dass**
zumindest bei zwei diskreten Einheiten (n) untereinander Module (m) mittels eines Transportvorganges zwischen den jeweils zugeordneten Transporteinrichtungen T austauschbar sind.

5. Modulare Walzstraße nach einem der vorangegangenen Ansprüche,
**dadurch gekennzeichnet, dass**
- eine unterteilte diskrete Einheit (n) durch eine Wärmebehandlungseinheit ausgebildet wird, und
- zumindest ein Modul (m) der Wärmebehandlungseinheit durch ein Ofen-, Rollgang-, gekapseltes Rollgang-, Kühlstrecken-, Oberflächenbehandlungs- und / oder Messstreckenmodul ausgebildet ist.

6. Modulare Walzstraße nach Anspruch 6,
**dadurch gekennzeichnet, dass**
das Ofenmodul als Rollenherdofenmodul ausgebildet ist.

7. Modulare Walzstraße nach Anspruch 6,
**dadurch gekennzeichnet, dass**
das Ofenmodul als Induktionsheizmodul ausgebildet ist.

8. Modulare Walzstraße nach einem der vorangegangenen Ansprüche,
**dadurch gekennzeichnet, dass**
- eine unterteilte diskrete Einheit (n) durch eine Vorwalzeinheit ausgebildet wird, und
- zumindest ein Modul (m) der Vorwalzeinheit durch ein Vorwalzgerüst, vorzugsweise mit zwei angetriebenen Arbeitswalzen und / oder zwei Stützwalzen, ausgebildet ist.

9. Modulare Walzstraße nach einem der vorangegangenen Ansprüche,
**dadurch gekennzeichnet, dass**
- eine unterteilte diskrete Einheit (n) durch eine Fertigwalzeinheit ausgebildet wird, und
- zumindest ein Modul (m) der Fertigwalzeinheit durch ein Fertigwalzgerüst, vorzugsweise mit zwei angetriebenen Arbeitswalzen und / oder zwei Stützwalzen ausgebildet ist.

10. Modulare Walzstraße nach einem der vorangegangenen Ansprüche,
**dadurch gekennzeichnet, dass**
- die Walzstraße (1) eine Warmwalzstraße ist, und
- durch eine vorgeschaltete Gießeinrichtung unterschiedliche Gießprodukte, vorzugsweise unterschiedliche Werkstoffe und / oder Abmessungen, erzeugbar sind, und
- die Gießprodukte, insbesondere Knüppel, Brammen oder Dünnbrammen, im direkten Anschluss an den Gieß- und Erstarrungsprozess der Warmwalzstraße zuführbar sind.

11. Modulare Walzstraße nach Anspruch 11,
**dadurch gekennzeichnet, dass**
- die Gießeinrichtung eine Stranggießanlage (6) ist, und
- zum Abmessungswechsel die Kokille austauschbar ist.

12. Modulare Walzstraße nach einem der vorangegangenen Ansprüche,
**dadurch gekennzeichnet, dass**
- eine Stranggießanlage (6) mit auswechselbarer Kokille, eine Wärmebehandlungseinheit vor einer Vorwalzeinheit, eine Wärmebehandlungseinheit zwischen der Vorwalz- und Fertigwalzeinheit und nach der Fertigwalzeinheit eine Wärmebehandlungseinheit vorhanden ist, und
- die Wärmebehandlungseinheit zwischen Vorwalz- und Fertigwalzeinheit zumindest zwei Module (m) aufweist.

13. Modulare Walzstraße nach Anspruch 13,
**dadurch gekennzeichnet, dass**
durch einen Tausch von Modulen (m), vorzugsweise der Module (m) der Wärmebehandlungseinheit zwischen Vorwalz- und Fertigwalzeinheit sowie der beiden Walzeinheiten, die modulare Walzstraße auf unterschiedliche Werkstoffe und Abmessungen anpassbar ist.

14. **Verfahren zum Betrieb** einer modularen Walzstraße gemäß einem der Ansprüche 1 bis 13, wobei bei einem gewünschten Format- und / oder Werkstoffwechsel des Fertigproduktes die Prozessführung in der Walzstraße auf Basis von vorgegebenen Produktionsparametern durch die Arbeitsschritte angepasst wird:
- Prüfen der in Durchlaufstrecke (D) vorhandenen Module (m) dahingehend, ob die Produktionsparameter durch Anpassung des Moduls (m), insbesondere Walzspaltanpassungen und / oder Kühlparameter, erreichbar sind,
- Austauschen, vorzugsweise automatischer Austausch, ungeeigneter Module (m) durch für die Einhaltung der Produktionsparameter geeignete Module (m).

15. Verfahren zum Betrieb einer modularen Walzstraße nach Anspruch 14,
**dadurch gekennzeichnet, dass**
der Austausch von Modulen (m) innerhalb von 90 min, bevorzugt von 30 min, noch mehr bevorzugt von 10 min, erfolgt.

16. Verfahren zum Betrieb einer modularen Walzstraße nach Anspruch 14 oder 15,
**dadurch gekennzeichnet, dass**
die übergeordnete Steuerung oder Regelung (C) alternative Formate und / oder Werkstoffe vorschlägt, wenn keine zur Einhaltung der Produktionsparameter geeigneten Module (m) austauschbar sind.

17. Verfahren zum Betrieb einer modularen Walzstraße nach Anspruch 16,
**dadurch gekennzeichnet, dass**
- die übergeordnete Steuerung oder Regelung für die Steuerung (C) oder Regelung der Walzstraße (1) Prozessmodelle für diskrete Einheiten (n) und / oder Module (m) verwendet.

18. Verfahren zum Betrieb einer modularen Walzstraße nach Anspruch 18 oder 19,
**dadurch gekennzeichnet, dass**
die übergeordnete Steuerung oder Regelung (C) mit einer Fertigungsplanung Daten austauscht.

19. Verfahren zum Betrieb einer modularen Walzstraße nach Anspruch 16 bis 18,
**dadurch gekennzeichnet, dass**
die übergeordnete Steuerung oder Regelung (C) in Verbindung mit einer Fertigungsplanung die Produktionsabfolgen in Bezug auf Werkstoff, Abmessung, Durchsatz und / oder Termin optimiert.

## Claims

1. Modular rolling train, particularly a hot-rolling train, preferably in conjunction with an upstream casting facility, comprising at least one heat treating unit, a rough-rolling unit, a finish-rolling unit and a transport unit for the reshaping of a metallic starting product to form a finished product along a transit path of the starting product through the rolling train, wherein
- the rolling train is subdivided along the transit path into discrete units (n); and
- at least one discrete unit (n) comprises at least two modules (m),
**characterised in that**
- at least one module (m) of the subdivided discrete unit (n) is exchangeable for another module (m) automatically and/or by automatic means by way of a transport device (T) associated with the discrete unit (n),
- a basic length, preferably 0.25 m to 5 m, still more preferably 0.25 m to 1 m, is present for division of the rolling train in a length grid,
- the dimensions of the discrete unit (n) and/or a module (m) of the rolling train (1) are an integral multiple of the basic length,
- a superordinate control or regulation (C) for the rolling train (1) and thereby respectively connected controlling or regulating actions for the discrete units (n) and/or modules (m), which are present, are present, and
- automatic exchange of unsuitable modules (m) for modules (m) suitable for maintaining the production parameters can be effected by the superordinate control or regulation (C).

2. Modular rolling train according to claim 1,
**characterised in that**
- at least one subdivided discrete unit (n) is formed by a technical installation, particularly by a rough-rolling unit, a finish-rolling unit, at least one transport unit and/or at least one heat treating unit of the rolling train (1), and
- a module (m) of the subdivided discrete unit (n) is formed by a subassembly of the technical unit, preferably by a roll set of a rough-rolling stand, a roll set of a finish-rolling stand, a roller path, an encapsulated roller path, a furnace module, a cooling path, a separating installation, a surface treatment installation and/or a measuring device.

3. Modular rolling train according to one of the preceding claims,
**characterised in that**
the modules (m) associated with a discrete unit (n) are at least interchangeable.

4. Modular rolling train according to any one of the preceding claims,
**characterised in that**
at least in the case of two discrete units (n) modules (m) are interchangeable by means of a transport procedure between the respectively associated transport devices (T).

5. Modular rolling train according to any one of the preceding claims,
**characterised in that**
- a subdivided discrete unit (n) is formed by a heat treating unit, and
- at least one module (m) of the heat treating unit is formed by a furnace module, a roller path module, an encapsulated roller path module, a cooling path module, a surface treatment module and/or a measuring path module.

6. Modular rolling train according to claim 6,
**characterised in that**
the furnace module is configured as a roller hearth furnace module.

7. Module rolling train according claim 6,
**characterised in that**
the furnace module is configured as an induction heating module.

8. Modular rolling train according to any one of the preceding claims,
**characterised in that**
- a subdivided discrete unit (n) is formed by a pre-heating unit and
- at least one module (m) of the rough-rolling unit is formed by a rough-rolling stand, preferably with two driven work rolls and/or two backing rolls.

9. Modular rolling train according to any one of the preceding claims,
**characterised in that**
- a subdivided discrete unit (n) is formed by a finish-rolling unit and
- at least one module (m) of the finish-rolling unit is formed by a finish-rolling stand, preferably with two driven work rolls and/or two backing rolls.

10. Modular rolling train according to any one of the preceding claims,
**characterised in that**
- the rolling train (1) is a hot-rolling train,
- different casting products, preferably different materials and/or dimensions, can be produced by an upstream casting device, and
- the cast products, particularly billets, slabs or thin slabs, can be fed to the hot-rolling train directly subsequent to the casting and hardening process.

11. Modular rolling train according to claim 11,
**characterised in that**
- the casting device is a continuous casting plant (6) and
- the mould is exchangeable for change in dimension.

12. Modular rolling train according to any one of the preceding claims,
**characterised in that**
- a continuous casting plant (6) with an exchangeable mould, a heat treating unit upstream of a rough-rolling unit, a heat treating unit between the rough-rolling unit and finish-rolling unit and a heat treating unit downstream of the finish-rolling unit is present, and
- the heat treating unit comprises at least two modules (m) between rough-rolling unit and finish-rolling unit.

13. Modular rolling train according to claim 12,
**characterised in that**
the modular rolling train is adaptable to different materials and dimensions by change of modules (m), preferably the modules (m) of the heat-treating unit between rough-rolling unit and finish-rolling unit as well as the two rolling units.

14. Method of operating a modular rolling train according to any one of claims 1 to 13, wherein in the case of a desired change of format and/or material of the finished product the process management in the rolling train is adapted on the basis of predetermined production parameters by the work steps of:
- checking the modules (m) present in the transit path (D) with regard to whether the production parameters are achievable by adaptation of the module (m), particularly rolling gap adaptations and/or cooling parameters;
- exchange, preferably automatic exchange, of unsuitable modules (m) for modules (m) suitable for maintaining the production parameters.

15. Method of operating a modular rolling train according to claim 14,
**characterised in that**
the exchange of modules (m) takes place within 90 minutes, preferably 30 minutes, still more preferably 10 minutes.

16. Method of operating a modular rolling train according to claim 14 or 15,
**characterised in that**
the superordinate control or regulation (C) proposes alternative formats and/or materials if no modules (m) suitable for maintenance of the production parameters are exchangeable.

17. Method of operating a modular rolling train according to claim 16,
**characterised in that**
- the superordinate control or regulation (C) for controlling or regulating the rolling train (1) uses process models for discrete units (n) and/or modules (m).

18. Method of operating a modular rolling train according to claim 16 or 17, **characterised in that**
the superordinate control or regulation (C) exchanges data with a production planning system.

19. Method of operating a modular rolling train according to claim 16 to 18,
**characterised in that**
the superordinate control or regulation (C) in conjunction with a production planning system optimises the production sequences with respect to material, dimension, throughput and/or deadline.

## Revendications

1. Ligne de laminage modulaire, en particulier une ligne de laminage à chaud, de préférence en liaison avec un dispositif de coulée en amont, comprenant au moins une unité de traitement thermique, une unité de pré-laminage, une unité de laminage de finition et une unité de transport pour la transformation d'un produit métallique de départ en un produit fini le long d'un trajet de passage du produit de départ à travers la ligne de laminage, dans laquelle:
- la ligne de laminage est divisée en unités discrètes (n) le long du trajet de passage ;
- au moins une unité discrète (n) comprend au moins deux modules (m) ;
**caractérisée en ce que**
- au moins un module (m) de l'unité discrète (n) subdivisée est interchangeable avec un autre module (m) au moyen d'un dispositif de transport (T) associé à l'unité discrète (n), automatiquement et / ou par des moyens automatiques ;
- une longueur de base, de préférence de 0,25 m à 5 m, encore plus préférablement de 0,25 m à 1 m, est définie pour diviser la ligne de laminage selon une trame de longueur ;
- les dimensions de l'unité discrète (n) et / ou d'un module (m) de la ligne de laminage (1) sont des multiples entiers de cette longueur de base ;
- un dispositif de commande ou de régulation supérieur (C) est prévu pour la ligne de laminage (1), avec des dispositifs de commande ou de régulation associés pour les unités discrètes (n) et / ou les modules (m) ; et
- le dispositif de commande ou de régulation supérieur (C) permet le remplacement automatique de modules (m) inappropriés par des modules (m) appropriés pour implémenter les paramètres de production.

2. Ligne de laminage modulaire selon la revendication 1,
**caractérisée en ce que**
- au moins une unité discrète (n) subdivisée est constituée d'une installation technique, notamment une unité de pré-laminage, une unité de laminage de finition, au moins une unité de transport et / ou au moins une unité de traitement thermique de la ligne de laminage (1) ;
- un module (m) de l'unité discrète (n) subdivisée est constitué d'un sous-ensemble de l'installation technique, de préférence d'un ensemble de rouleaux d'un laminoir de pré-laminage, d'un ensemble de rouleaux d'un laminoir de finition, d'un convoyeur à rouleaux, d'un convoyeur à rouleaux encapsulé, d'un module de four, d'une section de refroidissement, d'une installation de séparation, d'une installation de traitement de surface et / ou d'un dispositif de mesure.

3. Ligne de laminage modulaire selon l'une des revendications précédentes,
**caractérisée en ce que**
les modules (m) associés à une unité discrète (n) sont interchangeables au moins entre eux.

4. Ligne de laminage modulaire selon l'une des revendications précédentes,
**caractérisée en ce que**
les modules (m) d'au moins deux unités discrètes (n) sont interchangeables entre elles au moyen d'un transport entre les dispositifs de transport T associés respectifs.

5. Ligne de laminage modulaire selon l'une des revendications précédentes,
**caractérisée en ce que**
- une unité discrète (n) subdivisée est constituée d'une unité de traitement thermique ;
- au moins un module (m) de l'unité de traitement thermique est constitué d'un module de four, d'un module de convoyeur à rouleaux, d'un module de convoyeur à rouleaux encapsulé, d'un module de section de refroidissement, d'un module de traitement de surface et / ou d'un module de mesure.

6. Ligne de laminage modulaire selon la revendication 6,
**caractérisée en ce que**
le module de four est un module de four à sole à rouleaux.

7. Ligne de laminage modulaire selon la revendication 6,
**caractérisée en ce que**
le module de four est un module de chauffage par induction.

8. Ligne de laminage modulaire selon l'une des revendications précédentes,
**caractérisée en ce que**
- une unité discrète (n) subdivisée est constituée d'une unité de pré-laminage, et
- au moins un module (m) de l'unité de pré-laminage est constitué d'un laminoir de pré-laminage, de préférence avec deux rouleaux de travail entraînés et / ou deux rouleaux de support.

9. Ligne de laminage modulaire selon l'une des revendications précédentes,
**caractérisée en ce que**
- une unité discrète (n) subdivisée est constituée d'une unité de laminage de finition, et
- au moins un module (m) de l'unité de laminage de finition est constitué d'un laminoir de finition, de préférence avec deux rouleaux de travail entraînés et / ou deux rouleaux de support.

10. Ligne de laminage modulaire selon l'une des revendications précédentes,
**caractérisée en ce que**
- la ligne de laminage (1) est une ligne de laminage à chaud ;
- un dispositif de coulée en amont permet de produire différents produits de coulée, de préférence différents matériaux et / ou dimensions ;
- ces produits de coulée, notamment billettes, brames ou brames minces, peuvent être directement acheminés vers la ligne de laminage à chaud après le processus de coulée et de solidification.

11. Ligne de laminage modulaire selon la revendication 11,
**caractérisée en ce que**
- le dispositif de coulée est une installation de coulée continue (6) ;
- la lingotière est interchangeable pour un changement de dimensions.

12. Ligne de laminage modulaire selon l'une des revendications précédentes,
**caractérisée en ce que**
- une installation de coulée continue (6) avec une lingotière interchangeable, une unité de traitement thermique avant une unité de pré-laminage, une unité de traitement thermique entre l'unité de pré-laminage et l'unité de laminage de finition, ainsi qu'une unité de traitement thermique après l'unité de laminage de finition sont prévues ;
- l'unité de traitement thermique entre l'unité de pré-laminage et l'unité de laminage de finition comprend au moins deux modules (m).

13. Ligne de laminage modulaire selon la revendication 13,
**caractérisée en ce que**
un échange de modules (m), de préférence des modules (m) de l'unité de traitement thermique entre l'unité de pré-laminage et l'unité de laminage de finition ainsi que des deux unités de laminage, permet d'adapter la ligne de laminage modulaire à différents matériaux et dimensions.

14. Procédé d'exploitation d'une ligne de laminage modulaire selon l'une des revendications 1 à 13, où, lors d'un changement souhaité de format et / ou de matériau du produit fini, la gestion du processus dans la ligne de laminage est ajustée sur la base de paramètres de production prédéfinis selon les étapes suivantes :
- vérification des modules (m) présents dans le trajet de passage (D) pour déterminer si les paramètres de production peuvent être atteints par l'ajustement du module (m), notamment l'ajustement de l'écartement des cylindres et / ou des paramètres de refroidissement ;
- remplacement, de préférence automatique, des modules (m) inappropriés par des modules (m) appropriés pour implémenter les paramètres de production.

15. Procédé selon la revendication 14,
**caractérisé en ce que**
le remplacement des modules (m) s'effectue en 90 minutes, de préférence en 30 minutes, encore plus préférablement en 10 minutes.

16. Procédé selon la revendication 14 ou 15,
**caractérisé en ce que**
le dispositif de commande ou de régulation supérieur (C) propose des formats et / ou matériaux alternatifs si aucun module (m) approprié pour implémenter les paramètres de production n'est échangeable.

17. Procédé d'exploitation d'une ligne de laminage modulaire selon l'une des revendications 16,
**caractérisé en ce que**
- le dispositif de commande ou de régulation supérieur utilise des modèles de processus pour les unités discrètes (n) et / ou les modules (m) afin de commander (C) ou réguler la ligne de laminage (1).

18. Procédé d'exploitation d'une ligne de laminage modulaire selon la revendication 18 ou 19,
**caractérisé en ce que**
le dispositif de commande ou de régulation supérieur (C) échange des données avec une planification de production.

19. Procédé d'exploitation d'une ligne de laminage modulaire selon l'une des revendications 16 à 18,
**caractérisé en ce que**
le dispositif de commande ou de régulation supérieur (C), en lien avec une planification de production, optimise les séquences de production en fonction du matériau, des dimensions, du débit et / ou des échéances.
